# EUROPÄISCHE PATENTSCHRIFT

(11) **EP 1 966 364 B1**
(45) Veröffentlichungstag und Bekanntmachung des Hinweises auf die Patenterteilung: **19.03.2014**
(21) Anmeldenummer: 06829421.4
(22) Anmeldetag: 08.12.2006
(51) Int. Cl.: C11D 3/395, C11D 3/36, C11D 3/42

(54) **ERHÖHUNG DER STABILITÄT HYPOCHLORITHALTIGER WASCHMITTEL**
IMPROVING THE STABILITY OF DETERGENTS CONTAINING HYPOCHLORITE
AMÉLIORATION DE LA STABILITÉ DE DÉTERGENTS CONTENANT DE L'HYPOCHLORITE

(30) Priorität: 30.12.2005 DE 102005063177
(43) Veröffentlichungstag der Anmeldung: 10.09.2008
(73) Patentinhaber: Henkel AG & Co. KGaA, 40589 Düsseldorf (DE)
(72) Erfinder: MALET, Carlos, E-08830 Sant Boi de Llobregat (ES); OSSET, Miguel, E-08458 Sant Pere de Vilamajor (ES); MENDOZA CRUZ, Mercedes, E-08013 Barcelona (ES); MONTANER, Nuria, 08140 Caldes de Montbui Barcelona (ES)
(86) Internationale Anmeldenummer: PCT/EP2006/011814
(87) Internationale Veröffentlichungsnummer: WO 2007/079856

(56) Entgegenhaltungen:
- EP-A- 1 614 742
- EP-A1- 1 001 010
- EP-A2- 0 351 947
- WO-A-99/15616
- DE-A1- 19 855 329
- US-A- 5 139 695
- US-A- 5 180 514

## Beschreibung

Die vorliegende Erfindung betrifft die Stabilisierung hypochlorit-haltiger wässeriger flüssiger Waschmittel, die optischen Aufheller enthalten.

Natriumhypochlorit ist bekannt als hoch effektives Bleichmittel und wird seit langem, gegebenenfalls zusammen mit Seifen und/oder synthetischen Tensiden, zur Entfernung von Flecken und allen Arten von Anschmutzungen bei der Wäsche von Textilien wie auch beim Reinigen harter Oberflächen benutzt. Es wird normalerweise in Konzentrationen von etwa 2 Gew.-% bis 10 Gew.-% in Wasser für die Verwendung in Haushalten vertrieben

Flüssige Waschmittelzubereitungen oder entsprechende Zubereitungen von Reinigungsmitteln für harte Oberflächen, die Hypochlorit als Bleichkomponente enthalten, sind bei länger andauernder Lagerung anfällig gegen einen Verlust an Aktivität, insbesondere wegen des dann stattfindenden Abbaus des Hypochlorits. Zu den Inhaltstoffen, die unter Anwendungsgesichtspunkten oder aus ästhetischen Gründen in Wasch- und Reinigungsmitteln erwünscht sind, gehören neben den die Leistung solcher Mittel entscheidend beeinflussenden Wirkstoffen, unter denen hier insbesondere das Hypochlorit zu nennen ist, auch Wirkstoffe, welche eher die optische Erscheinungsform der damit behandelten Textilien beeinflussen. Hier sind in erster Linie optische Aufheller zu nennen, die beim Waschvorgang auf die Fasern des textilen Materials aufziehen. Diese Verbindungen sind in der Lage, Licht zu absorbieren und Licht kürzerer Wellenlänge abzustrahlen. Bei der Absorption von rot- und gelb-tonigem Licht und der Abgabe von blauem bis hin zu ultraviolettem Licht resultiert in der Summe eine Erhöhung der Intensität von als weiß empfundenen Licht, so daß ein entsprechend behandeltes Textil optisch heller wirkt. Bei weißer Wäsche ist dies ein sehr wünschenswerter Effekt; Waschmittel, die für den Einsatz zum Waschen farbiger Textilien vorgesehen sind, enthalten in der Regel keine optischen Aufheller. Optische Aufheller werden von Hypochlorit leicht oxidativ angegriffen, so dass entsprechende Mittel, die beide enthalten, nach Lagerung zusätzlich zum daraus resultierenden Verlust des Bleichmittels auch den Nachteil aufweisen, dass der für den optischen Weißeindruck mitverantwortliche Wirkstoff des optischen Aufhellers nicht mehr oder zumindest nicht mehr in vollem Umfang zur Verfügung steht.

In der internationalen Patentanmeldung WO 99/15616 wird vorgeschlagen, hypohalogenithaltigen Bleichmitteln, die optischen Aufheller enthalten, Radikalfänger zuzusetzen, um die optischen Aufheller zu stabilisieren.

Überraschenderweise wurde nun gefunden, dass auch bestimmte Verbindungen, die keine Radikalfänger sind, sehr wirksam zur Stabilisierung von optischen Aufhellern in hypochlorithaltigen Flüssigkeiten beitragen.

Gegenstand der vorliegenden Erfindung ist die Verwendung von Diethylentriamin-pentamethylenphosphonsäure und/oder deren Alkalisalz zur Stabilisierung optischer Aufheller in wäßrigen Flüssigwaschmitteln, die Alkalihypochlorit enthalten.

Überraschenderweise wurde jetzt festgestellt, daß bei Zusatz von Diethylentriamin-penta-methylenphosphonsäure und/oder deren Alkalisalzen zu hypochlorithaltigen flüssigen Mitteln die Stabilität von in diesen Mitteln enthaltenem optischen Aufheller erhöht ist und auch das Hypochlorit bei Lagerung weniger rasch abgebaut wird als dies ohne diesen Zusatz der Fall ist.

Normalerweise ist es ausreichend, wenn mehr als 0 Gew.-% bis hin zu etwa 1 Gew.-%, insbesondere etwa 0,01 Gew.-% bis etwa 0,5 Gew.-% an Diethylentriamin-penta-methylenphösphonsäure und/oder deren Alkalisalz in dem zu stabilisierenden flüssigen Mittel enthalten ist. Diethylentriamin-penta-methylenphosphonsäure ist beispielsweise unter dem Handelsnamen Dequest® 2066 kommerziell erhältlich.

Das Mittel kann beliebige Alkalisalze der Diethylentriamin-penta-methylenphosphonsäure enthalten. Bevorzugt ist der Einsatz des Mono-, Di-, Tri-, Tetra- oder Penta-Natriumsalzes, das im Rahmen der Herstellung der Mittel als solches eingesetzt werden kann oder sich aus der stattdessen eingesetzten freien Diethylentriamin-penta-methylenphosphonsäure und Alkali in-situ bildet.

Der erfindungsgemäß stabilisierte optische Aufheller wird vorzugsweise aus einer Verbindung gemäß einer der folgenden Formeln (I) bis (VIII) oder deren Gemischen ausgewählt, wobei die Verbindungen mit dargestellter trans konfigurierter C=C-Doppelbindung auch zumindest anteilsweise mit solcher in cis-Konfiguration vorliegen können:

In diesen bedeuten
- R¹: Wasserstoff, -SO₃M, -OR¹³, -CN, -Cl, -COOR¹³, -CON(R¹³)₂
- R² und R³: unabhängig voneinander Wasserstoff, -R¹³ oder -Ar,
- R⁴ und R⁵: unabhängig voneinander -OH, -Cl, -NH₂, -OR¹³, -O-Ar, -NHR¹³, -N(R¹³)₂, -NR¹³R¹⁴, -N(R¹⁴)₂, -NH-Ar, eine Morpholino-Gruppe, -S-R¹³ oder -S-Ar,
- R⁶: Wasserstoff, -Cl oder -SO₃M,
- R⁷: -CN, -SO₃M, -S-R¹³ oder -S-Ar,
- R⁸: Wasserstoff, R¹³, -Cl oder -SO₃M,
- R⁹ und R¹⁰: unabhängig voneinander Wasserstoff, -R¹³, -Cl, -SO₃M oder -OR¹³,
- R¹¹: Wasserstoff oder -R¹³,
- R¹²: Wasserstoff, -R¹³, -CN, Cl, -COOR¹³, -CON(R¹³)₂, -Ar oder -O-Ar,
- R¹³: eine verzweigte oder unverzweigte C₁- bis C₄-Alkylgruppe
- R¹⁴: eine verzweigte oder unverzweigte C₁- bis C₄-Hydroxyalkylgruppe,
- Ar: eine gegebenenfalls mit -R¹³, -Cl, -SO₃M oder -OR¹³ substituierte Phenyl-, Naphthyl-, Pyrindinyl-, Pyridazinyl-, Pyrimidinyl-, Pyrazinyl-, Triazinyl-, Indolyl-, Anthracenyl-, Phenanthrenyl- oder Benzonaphthylgruppe,
- M: Wasserstoff, Na, K, Ca, Mg, Ammonium, mono-, di-, tri- oder tetra-R¹³-substituiertes Ammonium, mono-, di-, tri- oder tetra-R¹⁴-substituiertes Ammonium oder mit einer Mischung aus R¹³ und R¹⁴ mono-, di-, tri- oder tetra-substituiertes Ammonium.

Besonders bevorzugt werden optische Aufheller eingesetzt, die den Formeln (I) oder (II) entsprechen. Beispielsweise ist die Verbindung gemäß Formel (I) mit R¹ = M = H unter dem Namen Tinopal® CBS-X von Ciba-Geigy und die Verbindung gemäß Formel (II) mit R² = M = H, R³ = Phenyl unter dem Namen Optiblanc® BRB von 3V Sigma erhältlich. Optische Aufheller sind üblicherweise nur in geringen Mengen, beispielsweise von 10 ppm bis 0,5 Gew.-%, in Wasch- beziehungsweise Bleichmitteln enthalten

Die Zubereitungen sind insbesondere geeignet und sehr effektiv als Bleichmittel beziehungsweise bleichendes Waschmittel für weiße Textilien. Ein solches Mittel ist wirksam gegenüber einer Mehrzahl von Verfleckungen, einschließlich fettiger Anschmutzungen wie Sebum, Makeup, oder Lippenstift, enzymatisch entfernbarer Anschmutzungen wie Blut, Gras oder Kakao, und bleichbarer Anschmutzungen wie Wein, Kaffe oder Tee, auch nach Alterung der Zusammensetzung, das heißt wenn sie nach ihrer Herstellung längere Zeit gelagert wurde.

Ein weiterer Vorteil der Verwendung von Bleichmitteln gemäß der vorliegenden Erfindung besteht darin, daß sie sich für das Bleichen von Textilien aus verschiedenen Materialien eignen, einschließlich solchen aus Naturfasern wie Baumwolle oder Leinen, aber auch solchen aus synthetischem Material, wie synthetischen Polymerfasern, und auch solchen aus entsprechenden Mischgeweben.

Ein flüssiges Mittel unter Verwendung der vorliegenden Erfindung wird vorteilhafterweise auf die zu reinigenden Textilien in verdünnter Form aufgebracht, beispielsweise wenn es beim manuellen oder maschinellen Waschen von Textilien als Waschadditiv oder allein als Waschmittel zum Einsatz kommt, es kann aber zusätzlich oder alternativ auch unverdünnt auf das Textil aufgetragen werden, beispielsweise als flüssiges Vorbehandlungsmittel oder Fleckentferner.

Ein Bleichmittel in Form von Hypochlorit ist ein wesentlicher Bestandteil der Erfindungs. Bleichmittel an sich sind durchaus bekannte Komponenten von Wasch- und Reiniungsmittelzusammensetzungen und sind insbesondere auch erfolgreich im Bekämpfen von Mehltau und Schimmel und bei der Desinfektion. Obzwar auch andere Alkalihypochlorite, wie beispielsweise Kaliumhypochlorit, brauchbar sind, ist es doch bevorzugt, in erfindungsgemäß stabilisierten Mitteln Natriumhypochlorit einzusetzen. In handelsüblichen wäßrigen Natriumhypochlorit-Lösungen sind oft beträchtliche Mengen an Chlorid-Salzen enthalten. Diese können ohne weiteres zur Herstellung solcher Mittel verwendet werden, so dass man auf den Einsatz von hochreinem NaOCl nicht notwendigerweise angewiesen ist. In einer bevorzugten Ausführungsform der Erfindung enthalten die Mittel 0,5 Gew.-% bis 5 Gew.-%, insbesondere 1 Gew.-% bis 4 Gew.-% Alkalihypochlorit.

Die stabilisierten Mittel sind normalerweise alkalisch und können zu diesem Zweck etwa 0,1 Gew.-% bis 2 Gew.-%, insbesondere 0,1 Gew.-% bis 1,1 Gew.-% Alkalihydroxid enthalten. Das bevorzugte Alkalihydroxid ist Natriumhydroxid, und auch die Alkalisalze, die im Zusammenhang mit den übrigen Inhaltsstoffen der Mittel genannt werden, sind vorzugsweise die Natriumsalze.

Die Zubereitungen können Tenside enthalten, die in Gegenwart des Hypochlorits stabil sind. Bevorzugt sind Betaine, insbesondere solche der allgemeinen Formel IX, in der R¹⁴ eine Alkyl- oder Alkenylgruppe mit 6 bis 22 Kohlenstoffatomen oder eine Gruppe R¹⁷CO-NH-(CH₂)ₙ- ist, R¹⁵ Wasserstoff oder eine Alkylgruppe mit 1 bis 4 Kohlenstoffatomen ist, R¹⁶ Wasserstoff oder eine Alkylgruppe mit 1 bis 4 Kohlenstoffatomen ist, R¹⁷ eine Alkyl- oder Alkenylgruppe mit 6 bis 22 Kohlenstoffatomen ist, m eine Zahl von 1 bis 6 und,n eine Zahl von 1 bis 3 ist. Beispiele für besonders geeignete Vertreter dieser Klasse von Tensiden umfassen C₁₂₋₁₈-Alkyl-dimethylbetain, kommerziell erhältlich als Kokosnußbetain, und C₁₀₋₁₆-Alkyl-dimethylbetain, kommerziell erhältlich als Laurylbetain. Eine weitere Klasse besonders bevorzugter Tenside sind die Alkylethersulfate, die durch Umsetzung von Alkoholen (vorzugsweise mit 6 bis 22 Kohlenstoffatomen) mit Alkylenoxiden, insbesondere Ethylenoxid, und anschließende Sulfatierung und Neutralisation erhältlich sind, insbesondere ein mit 2 Equivalenten Ethylenoxid alkoxyliertes C₁₂₋₁₄-Fettalkoholethersulfat. In den Ethersulfaten ist das korrespondierende Kation vorzugsweise Natrium. Tenside sind vorzugsweise in Mengen bis zu 20 Gew.-%, insbesondere von 0,1 Gew.-% bis 15 Gew.-% in den Mitteln enthalten.

Die Zubereitungen können gegebenenfalls zusätzlich zu der Diethylentriamin-penta-methylenphosphonsäure und/oder deren Alkalisalz weitere Sequestriermittel enthalten, vorzugsweise Alkylphosphonsäuren mit zumindest einem Aminoxid-Substituenten an der Alkylgruppe, hier als Aminoxidphosphonsäuren bezeichnet, Polyacrylsäuren und/oder Phosphonogruppen-aufweisende Polyacrysäuren, die auch in der Form ihrer Alkalisalze vorliegen können. Die Einarbeitung derartiger Komplexbildner führt überraschenderweise zu besonders guter Stabilität des Hypochlorits. Aminoxidphosphonsäuren werden normalerweise durch Oxidation von Aminoalkylphosphonsäuren hergestellt. Sie gehören vorzugsweise zur Gruppe von Verbindungen gemäß allgemeiner Formel (X), in der R¹⁸ Wasserstoff, eine Gruppe -(CH₂)ₓ(CHCH₃)_{y}-NH₂->O oder ein Alkalimetall ist, x eine Zahl von 1 bis 4 und y 0 oder 1 ist. Unter den besonders bevorzugten Aminoxidphosphonsäuren ist das Aminoxid auf der Basis der Aminotrimethylenphosphonsäure. Vorzugsweise sind 0,01 Gew.-% bis 2-Gew.-% solcher zusätzlicher Sequestriermittel vorhanden.

Zusätzlich zu den genannten Bestandteilen können die Zubereitungen geringe Mengen an pH-puffernden Substanzen und/oder an einem oder mehreren bleichstabilen Farb- oder Riechstoffen enthalten. Die gegebenenfalls enthaltene Duftstoffkomponente ist vorzugsweise von höherer relativer Flüchtigkeit als die Bestandteile, die gegebenenfalls für einen Bleichegeruch verantwortlich sind. Vorzugsweise enthalten die Mittel mehr als 0 Gew.-% bis etwa 0,01 Gew.-%, insbesondere etwa 0,001 Gew.-% bis etwa 0,008 Gew.-% an farbigem, insbesondere blauem und/oder grünem, Metallpigment. Unter diesen sind Komplexverbindungen des Nickels, Cobalts, Cupfers, Eisens und/oder Mangans bevorzugt; besonders bevorzugt sind KupferPhthalocyanin-Farbstoffe. Die Stabilität sowohl des farbigen Metallpigments wie auch des Alkalihypochlorits wird durch die Anwesenheit von Alkalijodid erhöht. Vorzugsweise sind in den Mitteln daher mehr als 0 Gew.-% bis hin zu etwa 0,01 Gew.-%, insbesondere etwa 0,001 Gew.-% bis etwa 0,006 Gew.-% Alkalijodid, insbesondere Kaliumjodid, vorhanden. Brauchbare --pH-Wert - puffernde Inhaltsstoffe werden vorzugsweise ausgewählt aus den Alkalicarbonaten, -polycarbonaten, -sesquicarbonaten, -silikaten, -polysilicaten, -boraten, -phosphaten, -stannaten, -aluminaten und Mischungen aus diesen, wobei die bevorzugten Alkalimetalle Natrium und Kalium sind. Die Ausgangsmaterialien zur Herstellung beispielsweise des Hypohalogenit-Bleichmittels können Nebenprodukte, zum Beispiel Carbonat, enthalten, was zu einem Gehalt solcher Nebenprodukte in den Mitteln von gegebenenfalls bis zu 0,4 Gew.-% führen kann.

Die wäßrigen Zusammensetzungen haben normalerweise Viskositäten im Bereich von etwa 25 mPa.s bis 1500 mPa.s, insbesondere von 50 mPa.s bis 1100 mPa.s.

Eine Zusammensetzung kann, in verdünnter oder unverdünnter Form, zum Entfernen von Anschmutzungen und Flecken von Textilien verwendet werden, indem man die Zusammensetzung und das Textil über einen Zeitraum, der zur Bleiche des Textils ausreicht, miteinander in Kontakt treten läßt, und danach das Textil mit Wasser spült. Alternativ dazu oder alternativ zu dem Spülen mit Wasser kann das Textil auch unter Einsatz eines solchen Mittels mit der Hand oder in einem maschinellen Waschverfahren, bei dem ein solchen Mittel in eine übliche Waschmaschine eindosiert wird, gewaschen werden.

### Beispiel

Bei einer wäßrigen Zusammensetzung, enthaltend 1,43 mmol/l NaOCl, 8 ·10⁻⁴ mmol/l Tinopal® CBS-X und 0,36 mmol/l Dequest® 2066, betrug die Abnahme der Fluoreszenz des optischen Aufhellers nach Lagerung über 1 Stunde 16 %, wohingegen sie bei einer ansonsten identischen Zusammensetzung, welcher die Diethylentriamin-penta-methylenphosphonsäure fehlte und die unter den gleichen Bedingungen gelagert wurde, 94 % betrug.

Wenn man den genannten optischen Aufheller durch 1,5 ·10⁻⁴ mmol/l Hostalux® PCNX ersetzte, betrugen die Abnahmen 16 % und 71 %.

Wenn man den genannten optischen Aufheller durch 7,5 ·10⁻⁴ mmol/l Optiblanc® BRB ersetzte und den Lösungen zusätzlich 0,018 mmol/l Fe²⁺ zusetzte, betrugen die Abnahmen 4 % und 97 %.

## Patentansprüche

1. Verwendung von Diethylentriamin-penta-methylenphosphonsäure und/oder deren Alkalisalz zur Stabilisierung optischer Aufheller in wäßrigen Flüssigwaschmitteln, die Alkalihypochlorit enthalten.

2. Verwendung nach Anspruch 1, **dadurch gekennzeichnet, dass** das ,Alkalisalz ein Natriumsalz ist.

3. Verwendung nach Anspruch 1 oder 2, **dadurch gekennzeichnet, dass** die Zusammensetzung mehr als 0 Gew.-% bis zu 0,5 Gew.-%, insbesondere 0,01 Gew.-% bis 0,1 Gew.-% Diethylentriamin-penta-methylenphosphonsäure und/oder deren Alkalisalz enthält.

4. Verwendung nach einem der Ansprüche 1 bis 3, **dadurch gekennzeichnet, dass** der optische Aufheller aus einer Verbindung gemäß einer der folgenden Formeln (I) bis (VIII) oder deren Gemischen ausgewählt wird, in denen bedeuten
R¹ Wasserstoff, -SO₃M, -OR¹³, -CN, -Cl, -COOR¹³, -CON(R¹³)₂
R² und R³ unabhängig voneinander Wasserstoff, -R¹³ oder -Ar,
R⁴ und R⁵ unabhängig voneinander -OH, -Cl, -NH₂, -OR¹³, -O-Ar, -NHR¹³, -N(R¹³)₂, -NR¹³R¹⁴, -N(R¹⁴)₂, -NH-Ar, eine Morpholino-Gruppe, -S-R¹³ oder -S-Ar,
R⁶ Wasserstoff, -Cl oder -SO₃M,
R⁷ -CN, -SO₃M, -S-R¹³ oder -S-Ar,
R⁸ Wasserstoff, -R¹³, -Cl oder -SO₃M,
R⁹ und R¹⁰ unabhängig voneinander Wasserstoff, -R¹³, -Cl, -SO₃M oder -OR¹³,
R¹¹ Wasserstoff oder -R¹³,
R¹² Wasserstoff, -R¹³, -CN, Cl, -COOR¹³, -CON(R¹³)₂, -Ar oder -O-Ar,
R¹³ eine verzweigte oder unverzweigte C₁- bis C₄-Alkylgruppe
R¹⁴ eine verzweigte oder unverzweigte C₁- bis C₄-Hydroxyalkylgruppe,
Ar eine gegebenenfalls mit -R¹³, -Cl, -SO₃M oder -OR¹³ substituierte Phenyl-, Naphthyl-, Pyrindinyl-, Pyridazinyl-, Pyrimidinyl-, Pyrazinyl-, Triazinyl-, Indolyl-, Anthracenyl-, Phenanthrenyl- oder Benzonaphthylgruppe,
M Wasserstoff, Na, K, Ca, Mg, Ammonium, mono-, di-, tri- oder tetra-R¹³-substituiertes Ammonium, mono-, di-, tri- oder tetra-R¹⁴-substituiertes Ammonium oder mit einer Mischung aus R¹³ und R¹⁴ mono-, di-, tri- oder tetra-substituiertes Ammonium.

5. Verwendung nach einem der Ansprüche 1 bis 4, **dadurch gekennzeichnet, dass** die Zusammensetzung 0,5 Gew.-% bis 5 Gew.-% Alkalihypochlorit, insbesondere Natriumhypochlorit, enthalt.

6. Verwendung nach einem der Ansprüche 1 bis 5, **dadurch gekennzeichnet, dass** die Zusammensetzung bis zu 20 Gew.-% bleichstabiles Tensid, insbesondere Betain und/oder Alkylethersulfat, enthält.

## Claims

1. Use of diethylenetriaminepentamethylenephosphonic acid and/or the alkali metal salt thereof for stabilizing optical brighteners in aqueous liquid laundry detergents which contain alkali metal hypochlorite.

2. The use as claimed in claim 1, wherein the alkali metal salt is a sodium salt.

3. The use as claimed in claim 1 or claim 2, wherein the composition contains more than 0 wt.% up to 0.5 wt.%, in particular 0.01 wt.% to 0.1 wt.% of diethylenetriaminepentamethylenephosphonic acid and/or the alkali metal salt thereof.

4. The use as claimed in any one of claims 1 to 3, wherein the optical brightener is selected from a compound according to one of the following formulae (I) to (VIII) or mixtures thereof, in which
R¹ means hydrogen, -SO₃M, -OR¹³, -CN, -Cl, -COOR¹³, -CON(R¹³)₂
R² and R³ mutually independently mean hydrogen, -R¹³ or -Ar,
R⁴ and R⁵ mutually independently mean -OH, -Cl, -NH₂, -OR¹³, -O-Ar, -NHR¹³, -N(R¹³)₂, -NR¹³R¹⁴, -N(R¹⁴)₂, -NH-Ar, a morpholino group, -S-R¹³ or -S-Ar, R⁶ means hydrogen, -Cl or -SO₃M,
R⁷ means -CN, -SO₃M, -S-R¹³ or -S-Ar,
R⁸ means hydrogen, -R¹³, -Cl or -SO₃M,
R⁹ and R¹⁰ mutually independently mean hydrogen, -R¹³, -Cl, -SO₃M or -OR¹³,
R¹¹ means hydrogen or -R¹³,
R¹² means hydrogen, -R¹³, -CN, Cl, -COOR¹³, -CON(R¹³)₂, -Ar or -O-Ar,
R¹³ means a branched or unbranched C₁ to C₄ alkyl group
R¹⁴ means a branched or unbranched C₁ to C₄ hydroxyalkyl group,
Ar means a phenyl, naphthyl, pyrindinyl, pyridazinyl, pyrimidinyl, pyrazinyl, triazinyl, indolyl, anthracenyl, phenanthrenyl or benzonaphthyl group optionally substituted with -R¹³, -Cl, -SO₃M or -OR,
M means hydrogen, Na, K, Ca, Mg, ammonium, mono-, di-, tri- or tetra-R¹³-substituted ammonium, mono-, di-, tri- or tetra-R¹⁴-substituted ammonium or ammonium mono-, di-, tri- or tetra-substituted with a mixture of R¹³ and R¹⁴.

5. The use as claimed in any one of claims 1 to 4, wherein the composition contains 0.5 wt.% to 5 wt.% of alkali metal hypochlorite, in particular sodium hypochlorite.

6. The use as claimed in any one of claims 1 to 5, wherein the composition contains up to 20 wt.% of bleach-stable surfactant, in particular betaine and/or alkyl ether sulfate.

## Revendications

1. Utilisation de l'acide diéthylènetriaminepentaméthylènephosphonique et/ou de son sel de métal alcalin pour la stabilisation d'azurants optiques dans des agents de lavage liquides aqueux qui contiennent de l'hypochlorite de métal alcalin.

2. Utilisation selon la revendication 1, **caractérisée en ce que** le sel de métal alcalin est un sel de sodium.

3. Utilisation selon la revendication 1 ou 2, **caractérisée en ce que** la composition contient de plus de 0 % en poids à 0,5 % en poids, en particulier de 0,01 % en poids à 0,1 % en poids de l'acide diéthylènetriaminepentaméthylènephosphonique et/ou de son sel de métal alcalin.

4. Utilisation selon l'une quelconque des revendications 1 à 3, **caractérisée en ce que** l'azurant optique est choisi parmi un composé répondant à l'une quelconque des formes suivantes (I) à (VIII) ou leurs mélanges : dans lesquelles
R¹ représente un atome d'hydrogène, un groupe -SO₃M, un groupe -OR¹³, un groupe -CN, un atome de chlore, un groupe -COOR¹³, un groupe -CON(R¹³)₂ ;
R² et R³ représentent, indépendamment l'un de l'autre, un atome d'hydrogène, un groupe -R¹³ ou un groupe -Ar ;
R⁴ et R⁵ représentent, indépendamment l'un de l'autre, un groupe -OH, un atome de chlore, un groupe -NH₂, un groupe -OR¹³, un groupe -O-Ar, un groupe -NHR¹³, un groupe -N(R¹³)₂, un groupe -NR¹³R¹⁴, un groupe -N(R¹⁴)₂, un groupe -NH-Ar, un groupe morpholino, un groupe -S-R¹³ ou un groupe -S-Ar ;
R⁶ représente un atome d'hydrogène, un atome de chlore ou un groupe -SO₃M ;
R⁷ représente un groupe -CN, un groupe -SO₃M, un groupe -S-R¹³ ou un groupe -S-Ar ;
R⁸ représente un atome d'hydrogène, un groupe -R¹³, un atome de chlore ou un groupe -SO₃M ;
R⁹ et R¹⁰ représentent, indépendamment l'un de l'autre, un atome d'hydrogène, un groupe -R¹³, un atome de chlore, un groupe -SO₃M ou un groupe -OR¹³ ;
R¹¹ représente un atome d'hydrogène ou un groupe -R¹³ ;
R¹² représente un atome d'hydrogène, un groupe -R¹³, un groupe -CN, un atome de chlore, un groupe -COOR¹³, un groupe -CON(R¹³)₂, un groupe -Ar ou un groupe -O-Ar ;
R¹³ représente un groupe alkyle en C₁-C₄ ramifié ou non ramifié ;
R¹⁴ représente un groupe hydroxyalkyle en C₁-C₄ ramifié ou non ramifié ;
Ar représente un groupe phényle, un groupe naphtyle, un groupe pyridinyle, un groupe pyridazinyle, un groupe pyrimidinyle, un groupe pyrazinyle, un groupe triazinyle, un groupe indolyle, un groupe anthracényle, un groupe phénanthrényle ou un groupe benzonaphtyle substitué de manière facultative avec un groupe -R¹³, un atome de chlore, un groupe -SO₃M ou un groupe -OR¹³ ;
M représente un atome d'hydrogène, un atome de sodium, un atome de potassium, un atome de calcium, un atome de magnésium, un groupe d'ammonium, un groupe d'ammonium monosubstitué, disubstitué, trisubstitué ou tétrasubstitué avec un groupe -R¹³ ou un groupe d'ammonium monosubstitué, disubstitué, trisubstitué ou tétrasubstitué avec un groupe -R¹⁴ ou un groupe d'ammonium monosubstitué, disubstitué, trisubstitué ou tétrasubstitué avec un mélange d'un groupe R¹³ et d'un groupe R¹⁴.

5. Utilisation selon l'une quelconque des revendications 1 à 4, **caractérisée en ce que** la composition contient de 0,5 % en poids à 5 % en poids d'un hypochlorite de métal alcalin, en particulier d'hypochlorite de sodium.

6. Utilisation selon l'une quelconque des revendications 1 à 5, **caractérisée en ce que** la composition contient jusqu'à 20 % en poids d'un agent tensioactif stable au blanchiment, en particulier de la bétaïne et/ou un alkyléthersulfate.
